# FASCICULE DE BREVET EUROPEEN

(11) **EP 2 005 857 B1**
(45) Date de publication et mention de la délivrance du brevet: **17.08.2016**
(21) Numéro de dépôt: 08158719.8
(22) Date de dépôt: 20.06.2008
(51) Int. Cl.: A46B 9/02

(54) **Applicateur pour appliquer un produit sur les cils et/ou les sourcils**
Applikator zum Auftragen eines Produkts auf Wimpern und/oder Augenbrauen
Applicator for applying a product to the eyelashes and/or eyebrows

(30) Priorité: 22.06.2007 FR 0755953
(43) Date de publication de la demande: 24.12.2008
(73) Titulaire: L'Oréal, 75008 Paris (FR)
(72) Inventeur: Gueret, Jean-Louis, 75016 Paris (FR)
(74) Mandataire: Nony

(56) Documents cités:
- EP-A- 1 070 467
- EP-A- 1 342 428
- US-A1- 2005 046 087
- US-A1- 2006 056 903
- US-B1- 6 343 607

## Description

La présente invention concerne les applicateurs pour appliquer un produit sur les cils et/ou les sourcils, et plus particulièrement les applicateurs comportant un organe d'application comportant une âme et des éléments d'application qui se raccordent à l'âme. Ces éléments d'application, qui sont généralement appelés poils ou dents selon qu'ils sont plus ou moins rigides, peuvent être réalisés d'une seule pièce avec l'âme, notamment par moulage de matière. De tels organes d'application sont appelés peignes ou brosses injectées.

De nombreux organes d'application de ce type sont connus, par exemple par les demandes US 2006/0056903, EP 1 342 428, EP 1 070 467, EP 1 593 320 ou le brevet US 6 343 607.

Dans un grand nombre de brosses injectées, les poils se raccordent sensiblement perpendiculairement à l'âme et sont relativement courts, car l'organe d'application doit généralement pouvoir franchir sans trop de difficultés un organe d'essorage équipant le récipient contenant le produit. La faible longueur des éléments d'application et leur orientation peuvent limiter la quantité de produit déposée sur les cils. Par exemple, l'application du produit peut s'effectuer avec des extrémités de poils ou de dents assez peu chargées en produit, car fortement essorées.

Des poils courts ont, par ailleurs, tendance à être plus rigides et à effectuer un brossage plus vigoureux, tendant à reprendre le produit déposé sur les cils.

L'utilisation de ces brosses ou peignes a montré que ces derniers n'étaient pas optimisés, au moins pour certaines rhéologies de produits.

Les publications WO 97/28719, EP 1 632 149, EP 1 611 817 et EP 1 070 465 divulguent des peignes pour le maquillage des cils et/ou des sourcils.

L'invention vise à perfectionner encore les applicateurs pour appliquer un produit sur les cils et/ou les sourcils, par exemple en vue d'appliquer une charge de produit relativement importante sur les cils et/ou les sourcils tout en les séparant.

L'invention a pour objet, selon l'un de ses aspects, un applicateur pour appliquer un produit sur les cils et/ou les sourcils, comportant un organe d'application, cet organe d'application comportant une âme et des éléments d'application se raccordant à l'âme. Par « éléments d'application » il faut comprendre des éléments qui sont individualisés et qui servent à l'application.

Dans des exemples de mise en oeuvre de l'invention, l'applicateur pour appliquer un produit sur les cils et/ou les sourcils comporte un organe d'application comportant une âme et des rangées d'éléments d'application se raccordant à l'âme, l'âme définissant des faces, au moins une première rangée, mieux chaque rangée, comportant des éléments d'application se raccordant par une portion coudée à l'âme et au moins un élément d'application comportant une portion située entre la portion coudée et son extrémité libre, s'étendant en regard d'une face respective sous-jacente de l'âme et sensiblement parallèlement à cette face.

Par *« sensiblement parallèle à la face* », il faut comprendre que l'élément d'application s'étend dans une direction générale qui est parallèle à la face respective sous-jacente à 20° près, mieux à 15° près, voire à 10° près, voire encore à 5° près, voire strictement parallèle.

Par « *coude »* ou *« portion coudée »* il faut comprendre une portion changeant nettement d'orientation lorsque l'on progresse de l'âme vers l'extrémité libre de l'élément d'application. Au moins un élément d'application, voire la moitié ou la totalité des éléments d'application, peut présenter une portion coudée, laquelle peut effectuer un virage au moins à 60°, mieux un virage à sensiblement 90°. Ainsi, les portions coudées peuvent être coudées sensiblement à angle droit.

La portion coudée peut comporter une première branche par laquelle l'élément d'application se raccorde à l'âme et une deuxième branche s'étendant vers l'extrémité libre de l'élément d'application, cette première branche s'étendant par exemple sur une distance allant de 0,2 à 3 mm. Toutes les branches se raccordant à l'âme des éléments d'application d'une rangée peuvent être de même longueur, afin que les éléments d'application correspondants se situent au même niveau. En variante, les premières branches des éléments d'application d'une rangée peuvent être de longueurs différentes, afin que les éléments d'application correspondants s'étendent sur plusieurs niveaux.

Un organe d'application selon l'invention peut présenter des éléments d'application relativement longs sans pour autant gêner outre mesure le franchissement d'un organe d'essorage.

De plus, l'application du produit peut s'effectuer grâce à l'invention avec un contact tangentiel des éléments d'application et des cils, ce qui favorise le chargement en produit des cils.

L'invention peut favoriser un contact non ponctuel entre l'élément d'application et le cil, l'élément d'application ayant par exemple une portion orientée sensiblement parallèlement au cil lors de l'application.

L'invention peut permettre par exemple de charger les cils en produit en les amenant à prendre le produit entre des éléments d'application sur la longueur de ceux-ci et non plus seulement à leurs extrémités.

Par ailleurs, la longueur relativement importante des éléments d'application peut leur conférer de la souplesse, ce qui peut accroître le confort à l'utilisation et/ou faciliter le franchissement de l'organe d'essorage.

Enfin, l'organe d'application est susceptible de retenir une quantité relativement grande de produit entre les éléments d'application et l'âme, l'âme pouvant être protégée contre un essorage poussé par les éléments d'application lorsque ces derniers s'étendent tout autour de l'âme.

L'orientation des éléments d'application relativement à l'organe d'essorage modifie également la répartition du produit sur l'organe d'application comparativement à un organe d'application conventionnel ayant des éléments d'application radiaux.

Dans des exemples de mise en oeuvre de l'invention, au moins un élément d'application, mieux tous les éléments d'application d'une rangée d'éléments d'application au moins, s'étend autour de l'âme tout en étant éloigné de celle-ci à son extrémité libre, mieux en tout point, d'une distance inférieure ou égale à la moitié de sa longueur, voire moins, par exemple, inférieure ou égale au quart de sa longueur. La distance précitée est mesurée dans un plan perpendiculaire à l'axe longitudinal de l'organe d'application.

L'organe d'application peut avoir au moins une, voire au moins deux faces, voire au moins trois faces ou quatre ou plus, servant à l'application, définie chacune au moins par une portion au moins des éléments d'application d'une rangée et au moins des extrémités d'éléments d'application d'une autre rangée.

Par *« face d'application »* il faut comprendre une région de l'organe d'application susceptible d'être amenée au contact des cils lors de l'application.

L'âme peut définir des faces et les rangées d'éléments d'application peuvent avoir des portions s'étendant sensiblement parallèlement à une face correspondante sous-jacente de l'âme.

L'âme peut être de section transversale polygonale, et ladite portion dudit au moins un élément d'application peut être sensiblement rectiligne.

Au moins un premier élément d'application d'une rangée peut se situer au niveau d'un élément d'application d'une autre rangée ou le dépasser, un plan perpendiculaire à l'axe longitudinal du premier élément d'application intersectant le deuxième élément d'application sans franchir l'âme. Cela peut permettre de peigner les cils avec une rangée d'éléments d'application tandis que l'autre rangée dépose le produit sur les cils.

Au moins un élément d'application d'une rangée peut avoir une portion s'étendant sensiblement parallèlement à une surface sous-jacente en regard de l'âme. La longueur de la portion s'étendant sensiblement parallèlement à une surface sous-jacente de l'âme peut être supérieure ou égale au quart de la longueur totale de l'élément d'application. Chaque élément d'application d'une rangée peut comporter une portion s'étendant en regard et sensiblement parallèlement à une face sous-jacente de l'âme.

Dans des exemples de mise en oeuvre de l'invention, l'organe d'application présente sur au moins une portion de sa longueur une section transversale définissant un cercle enveloppe circonscrit à l'organe d'application. Au moins un élément d'application, sur cette portion, présente une longueur supérieure ou égale au rayon du cercle enveloppe et à une extrémité libre éloignée de l'âme d'une distance inférieure ou égale à la moitié du rayon du cercle enveloppe, notamment en tout point.

Au moins un élément d'application peut être éloigné de l'âme en tout point au plus d'une distance égale à la moitié du rayon du cercle enveloppe.

La longueur d'au moins un élément d'application peut être supérieure ou égale à deux tiers du diamètre du cercle enveloppe précité.

L'organe d'application peut présenter une extrémité distale effilée, ce qui peut faciliter la rentrée dans le récipient.

Les éléments d'application peuvent rester relativement proches de l'âme, étant par exemple éloignés de l'âme au plus d'une distance égale au tiers du rayon du cercle enveloppe, voire au quart du rayon du cercle enveloppe.

Le cercle enveloppe peut être centré sur l'axe longitudinal de l'âme, l'axe longitudinal de l'âme étant celui passant par les barycentres des sections transversales de l'âme.

La portion précitée de l'organe d'application peut être de longueur au moins égale à la moitié de la longueur totale de l'organe d'application, voire être de longueur égale, tous les éléments d'application présentant par exemple les caractéristiques ci-dessus.

L'âme peut présenter une symétrie axiale, d'axe de symétrie confondu avec l'axe longitudinal de l'âme. L'âme peut présenter une section transversale de forme sensiblement polygonale. L'âme peut être de section transversale carrée, ovale, circulaire, entre autres.

L'âme peut présenter un axe longitudinal rectiligne ou non.

L'applicateur peut comporter au moins deux rangées d'éléments d'application, mieux au moins trois rangées d'éléments d'application dont les éléments d'application sont orientés dans le même sens giratoire autour de l'axe longitudinal de l'âme.

L'applicateur peut comporter au moins deux rangées d'éléments d'application et au moins une partie des éléments d'application d'une rangée peut franchir un plan tangent à au moins un élément d'application d'une autre rangée, ce plan tangent étant perpendiculaire à un rayon passant par l'axe longitudinal de l'âme. Ce franchissement peut permettre d'utiliser les éléments d'application parallèles aux cils pour les charger et les extrémités qui dépassent pour les séparer, l'utilisateur pouvant se servir de ces extrémités comme d'un mini-peigne. Lorsque l'organe d'application est observé de côté perpendiculairement à son axe longitudinal, au moins un élément d'application appartenant à une rangée d'éléments d'application peut dépasser au moins un élément d'application d'une rangée adjacente d'éléments d'application, notamment sur une distance d'au moins 0,5 mm.

Au moins un élément d'application, voire la majorité ou la totalité des éléments d'application, peut se raccorder sensiblement perpendiculairement à une face correspondante de l'âme.

Au moins un élément d'application, voire la majorité ou la totalité des éléments d'application peut présenter une portion principale d'axe longitudinal sensiblement parallèle à une face correspondante de l'âme. La longueur de cette portion s'étendant sensiblement parallèlement à une face sous-jacente de l'âme peut être supérieure ou égale au quart, voire à la moitié, de la longueur totale dudit élément d'application.

La longueur de la portion d'un élément d'application s'étendant sensiblement parallèlement à une face sous-jacente de l'âme peut être strictement supérieure à la longueur de ladite face sous-jacente.

Au moins un élément d'application, voire la majorité ou la totalité des éléments d'application, peut comporter une base éloignée de l'axe longitudinal de l'âme d'au moins un huitième ou un sixième, voire un quart, du rayon du cercle enveloppe. Les bases peuvent être excentrées par rapport à l'axe longitudinal de l'âme, ce qui peut permettre de donner plus facilement de la longueur aux éléments d'application.

L'organe d'application peut comporter une rangée d'au moins six éléments d'application. Toutes les rangées peuvent comporter au moins six, mieux quinze éléments d'application.

L'organe d'application comporte par exemple entre une et huit rangées. L'écartement entre deux éléments d'application consécutifs d'une rangée peut être, par exemple, suffisamment faible pour que du produit puisse être retenu entre ces éléments d'application après franchissement de l'organe d'essorage. Les éléments d'application des différentes rangées peuvent occuper les mêmes positions le long de l'axe longitudinal de l'âme ou être décalés.

Les éléments d'application peuvent être réalisés de manière monolithique avec l'âme et dans le même matériau ou dans un matériau différent, par exemple plus souple ou moins souple. Tous les éléments d'application peuvent être moulés avec l'âme. L'applicateur peut être réalisé, le cas échéant, à partir de produits végétaux naturels.

L'organe d'application peut définir une surface enveloppe de section transversale sensiblement constante sur au moins la moitié de la longueur de la partie de l'organe d'application portant les éléments d'application.

La longueur d'au moins un élément d'application, voire de la majorité ou de la totalité des éléments d'application, peut être supérieure ou égale à 1,5 mm, allant par exemple de 1,5 à 10 mm, mieux de 3 à 7 mm.

L'organe d'application peut comporter au moins un élément d'application s'étendant angulairement autour de l'axe longitudinal de l'âme sur au moins 45°, mieux sur au moins 60°, 70°, voire 90°.

Au moins un élément d'application peut être ajouré, ce qui peut par exemple accroître la souplesse de l'élément d'application et/ou favoriser la rétention de produit. Les éléments d'application peuvent présenter diverses formes en section transversale, par exemple pleine ou creuse, circulaire ou non, polygonale, trapézoïdale, aplatie, entre autres. Les éléments d'application peuvent être d'épaisseur constante ou non. Les éléments d'application peuvent comporter des aspérités et/ou une charge de particules. L'applicateur peut comporter des particules magnétisables. L'applicateur peut être floqué.

Tous les éléments d'application d'une même rangée peuvent avoir une même longueur ou non. Les éléments d'application peuvent avoir des bases séparées ou se rejoignant.

Au moins un élément d'application peut présenter une forme ondulée, l'ondulation s'effectuant par exemple dans tout axe, par exemple dans un plan perpendiculaire à l'axe longitudinal de l'âme ou dans un plan parallèle à l'axe longitudinal de l'âme.

Les éléments d'application peuvent former des lamelles plus larges qu'épaisses, la dimension correspondant à la largueur étant parallèle à l'axe longitudinal de l'âme, ce qui peut contribuer à créer une direction privilégiée de déformation des éléments d'application, en éloignement ou en rapprochement de l'âme.

Au moins un élément d'application peut présenter une extrémité libre coudée, abrasée ou élargie. Cette extrémité peut former une boule ou une fourchette, par exemple.

Au moins deux éléments d'application peuvent se croiser, ces éléments d'application appartenant par exemple à une même rangée d'éléments d'application.

L'organe d'application peut se raccorder à une tige, laquelle peut être reliée à un organe de préhension configuré pour fermer un récipient contenant le produit à appliquer.

L'invention a encore pour objet, indépendamment ou en combinaison avec ce qui précède, un applicateur pour appliquer un produit sur les cils et/ou les sourcils, qui comporte un organe d'application comportant une âme et des rangées d'éléments d'application se raccordant à l'âme, au moins une première rangée, mieux chaque rangée, comportant des éléments d'application se raccordant par une portion coudée à l'âme, l'organe d'application ayant au moins une face servant à l'application définie au moins par une portion au moins des éléments d'application de la première rangée et par au moins des extrémités d'éléments d'application d'une autre rangée.

L'invention a encore pour objet, selon un autre de ses aspects, un dispositif de conditionnement et d'application, comportant :
- un applicateur tel que défini plus haut,
- un produit à appliquer sur les cils ou les sourcils.

Le produit peut être contenu dans un récipient pourvu d'un organe d'essorage.

L'invention a encore pour objet, selon un autre de ses aspects, un procédé de maquillage des cils ou des sourcils, comportant l'étape consistant à amener un applicateur, tel que défini plus haut, au contact des cils, au moins un élément d'application étant orienté de façon tangentielle relativement à au moins un cil et/ou le contact s'effectuant avec au moins deux éléments d'application appartenant à des rangées adjacentes.

L'invention a encore pour objet un applicateur pour appliquer un produit sur les cils et/ou les sourcils, comportant un organe d'application comportant une âme et au moins un élément d'application se raccordant à l'âme, cet élément d'application s'étendant autour de l'âme tout en étant éloigné de celle-ci à son extrémité libre d'une distance *m* inférieure ou égale au quart de la longueur *l* de cet élément d'application, la distance étant mesurée dans un plan perpendiculaire à l'axe longitudinal de l'organe d'application.

L'invention a encore pour objet, selon un autre de ses aspects, un applicateur pour appliquer un produit sur les cils et/ou les sourcils, comportant un organe d'application comportant une âme de section transversale polygonale et des éléments d'application ayant des portions rectilignes s'étendant en regard et parallèlement à une face correspondante de l'âme.

L'invention a encore pour objet, selon un autre de ses aspects, un applicateur pour appliquer un produit sur les cils et/ou les sourcils, comportant un organe d'application comportant une âme et des rangées d'éléments d'application se raccordant à l'âme. Les éléments d'application d'une rangée au moins s'étendent au-dessus d'une face de l'âme. Les éléments d'application d'une rangée s'étendent par exemple sur un secteur angulaire d'au moins 60°, mieux 70° ou encore 90°, autour de l'axe longitudinal de l'âme. Les éléments d'application peuvent comporter chacun un coude par lequel ils se raccordent à l'âme.

L'invention a encore pour objet, selon un autre de ses aspects, un applicateur pour appliquer un produit sur les cils et/ou les sourcils, comportant un organe d'application, cet organe d'application comportant une âme et des éléments d'application se raccordant à l'âme, l'organe d'application présentant sur au moins une portion de sa longueur une section transversale définissant un cercle enveloppe circonscrit à l'organe d'application, au moins un élément d'application sur cette portion présentant une longueur supérieure ou égale au rayon du cercle enveloppe et ayant une extrémité libre éloignée de l'âme d'une distance inférieure ou égale à la moitié du rayon du cercle enveloppe.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique en coupe longitudinale partielle d'un dispositif de conditionnement et d'application réalisé conformément à un exemple de mise en oeuvre de l'invention,
- la figure 2 représente plus en détail l'organe d'application de la figure 1,
- la figure 3 est une perspective, partielle et schématique, de l'organe d'application de la figure 1,
- la figure 4 est une section transversale selon IV-IV de la figure 2,
- la figure 5 représente isolément un élément d'application de l'organe d'application des figures 1 à 4,
- la figure 6 est une vue analogue à la figure 4 d'une variante de réalisation,
- la figure 7 est une vue analogue à la figure 5 d'une variante de réalisation,
- les figures 8 à 11 illustrent des variantes de réalisation des éléments d'application,
- la figure 12 illustre une variante de réalisation de l'organe d'application,
- les figures 13 à 15 représentent en vue de côté, de manière schématique, des surfaces enveloppe de variantes d'organes d'application,
- les figures 16, 18 et 19 représentent en section transversale, de manière schématique, d'autres variantes de réalisation de l'organe d'application, et
- les figures 21 et 22 illustrent des organes d'application respectivement avec un axe longitudinal courbe et un axe longitudinal incliné relativement à celui de la tige.

Le dispositif de conditionnement et d'application 1 représenté à la figure 1 comporte un récipient 2 et un applicateur 3, le récipient 2 contenant un produit à appliquer sur les cils et/ou les sourcils, par exemple un mascara ou un produit de soin des cils.

Le mascara peut présenter toute formulation.

L'applicateur 3 comporte une tige 4 portant à une extrémité un organe d'application 10 et se raccordant à l'extrémité opposée à un organe de préhension 5 qui constitue également un capuchon de fermeture du récipient 2.

Dans l'exemple illustré, le récipient 2 comporte supérieurement un col fileté 7 et l'organe de préhension 5 est agencé pour se visser sur ce col 7. Ce dernier loge un organe d'essorage 8 qui peut être de tout type et peut par exemple comporter une lèvre d'essorage réalisée dans un matériau relativement flexible, définissant un orifice d'essorage 9, par exemple circulaire.

Lorsque l'applicateur 3 est en place sur le récipient 2, ce dernier est fermé de façon étanche. Lors du retrait de l'applicateur, l'organe d'essorage 8 essuie la tige 4 et l'organe d'application 10.

Dans l'exemple illustré, la tige 4 est rectiligne mais celle-ci pourrait, en variante, être courbe.

Si l'on se reporte aux figures 2 à 5, on voit que l'organe d'application 10 comporte une âme 11 s'étendant selon un axe longitudinal confondu avec l'axe longitudinal de la tige et des rangées 12 d'éléments d'application 13 qui se raccordent à l'âme 11.

Les éléments d'application 13 peuvent être réalisés d'une seule pièce par moulage de matière avec l'âme 11 et dans le même matériau. En variante, les éléments d'application 13 peuvent être surmoulés sur l'âme 11 dans une matière différente de celle-ci.

Les éléments d'application 13 et/ou l'âme 11 peuvent être réalisés dans une matière thermoplastique qui peut être élastomère ou non, par exemple dans un matériau choisi parmi les polyoléfines, notamment PP, PE, le polystyrène, le PET, POM, PBT, PU, PVC, les silicones, nitriles, latex, butyl, EPDM, SEBS, SIS, EVA, un polyether block amide, Pebax^{®}, Hytrel^{®}, Santoprène^{®}, entre autres.

L'organe d'application 10 peut être rapporté sur la tige 4 et comporter à cet effet un embout non apparent sur les figures 1 à 5, destiné à être inséré dans un logement correspondant réalisé à l'extrémité distale de la tige. Cet embout peut être fixé par tout moyen sur la tige 4, par exemple par montage à force, encliquetage, collage, vissage, soudage, sertissage- et/ou agrafage. La fixation de l'organe d'application sur la tige peut encore s'effectuer en introduisant la tige 4 dans un évidement de l'âme.

L'organe d'application peut être réalisé notamment en injectant une matière thermoplastique à travers une âme percée pour former les éléments d'application.

Dans une variante, au moins l'âme 11 de l'organe d'application 10 est réalisée d'une seule pièce avec la tige 4, par exemple dans le même matériau ou dans une matière différente.

Dans l'exemple illustré aux figures 1 à 3, l'axe longitudinal X de l'âme 11 est rectiligne et confondu avec l'axe longitudinal de la tige 4. On ne sort pas du cadre de la présente invention lorsque l'axe longitudinal de l'âme 11 fait un angle avec l'axe longitudinal de la tige.

L'âme 11 peut présenter diverses sections transversales, notamment une section transversale sensiblement polygonale, par exemple en forme de polygone régulier, par exemple carré comme illustré à la figure 3.

Le nombre de rangées 12 d'éléments d'application 13 peut correspondre au nombre de faces de l'âme 11 lorsque celle-ci présente une section transversale polygonale.

Tous les éléments d'application 13 d'une rangée 12 peuvent être alignés, étant par exemple alignés suivant une droite parallèle à l'axe longitudinal de l'âme. Dans une variante non représentée, les éléments d'application 13 d'une rangée 12 ont des bases 40 qui sont non alignées, étant par exemple disposées alternativement de part et d'autre d'une surface géométrique de séparation.

Les éléments d'application 13 peuvent présenter chacun une forme effilée en direction de leur extrémité libre.

Les éléments d'application 13 des différentes rangées 12 peuvent occuper les mêmes positions axiales le long de l'axe longitudinal X de l'organe d'application 10, comme illustré. Dans une variante non représentée, au moins deux rangées 12 ont des éléments d'application décalés suivant l'axe longitudinal X.

Tous les éléments d'application 13 peuvent être orientés dans le même sens giratoire G, comme représenté à la figure 4 notamment.

On a représenté à la figure 4 le cercle enveloppe C circonscrit aux éléments d'application 13. Ce cercle enveloppe C est centré sur l'axe longitudinal X de l'âme 11 dans l'exemple considéré. La surface enveloppe de l'organe d'application 10 peut être cylindrique de révolution autour de l'axe X sur au moins une portion ν de sa longueur.

La longueur *l* d'au moins un élément d'application 13 et mieux d'au moins la majorité des éléments d'application 13, encore mieux de tous les éléments d'application 13, peut être supérieure ou égale au rayon R de ce cercle enveloppe C, et les éléments d'application 13 peuvent être relativement peu éloignés de l'âme, la plus grande distance *m* entre un élément d'application 13 et l'âme 11 étant par exemple inférieure ou égale à la moitié du rayon R de ce cercle enveloppe C. Ces valeurs traduisent le fait que l'élément d'application 13 s'étend autour de l'âme 11 sur une distance relativement importante, tout en restant relativement proche de celle-ci. La longueur *l* est par exemple supérieur ou égale à deux tiers du diamètre du cercle enveloppe C.

La distance *u* de la base 40 d'un élément d'application 13 à l'axe longitudinal X de l'âme 11 est par exemple supérieure ou égale à la moitié du rayon R, comme on peut le voir sur la figure 4.

Dans l'exemple illustré aux figures 1 à 5 notamment, les éléments d'application 13 réalisés conformément à l'invention s'étendent sur une portion ν de l'organe d'application qui correspond à la totalité de la partie de l'organe d'application portant des éléments d'application. On ne sort pas du cadre de la présente invention lorsque la portion ν ne s'étend que sur une fraction de la longueur de la partie de l'organe d'application portant des éléments d'application, l'organe d'application pouvant comporter, par exemple sur une portion proximale ou distale, d'autres éléments d'application tels que des éléments d'application s'étendant purement radialement.

Au moins un élément d'application 13 peut s'étendre autour de l'axe longitudinal X de l'âme 11 sur un angle γ d'au moins 45°, mieux 60°, comme illustré à la figure 4.

Les éléments d'application 13 peuvent se raccorder à l'âme 11 en formant chacun un coude 17, comme illustré à la figure 4 notamment.

Ce coude 17 peut comporter une branche 18 dont l'extrémité se raccordant à l'âme définit la base 40 de l'élément d'application 13. La branche 18 peut être orientée sensiblement perpendiculairement à la face 19 de l'âme 11 à laquelle le coude 17 se raccorde.

Le coude 17 peut effectuer un virage d'un angle supérieur à 60°, par exemple voisin de 90°, comme dans l'exemple illustré à la figure 5.

La longueur ω de la branche 18 est par exemple comprise entre 0,2 et 3 mm. Toutes les branches 18 peuvent être de même longueur au sein d'une rangée. Dans une variante non illustrée, les longueurs des branches 18 varient, par exemple prennent deux valeurs en alternance suivant l'axe X.

Les éléments d'application 13 peuvent comporter une portion principale 22 dont l'axe longitudinal s'étend sensiblement parallèlement à la face adjacente 19 de l'âme 11, comme c'est le cas dans l'exemple de la figure 5.

Cette portion 22, qui est par exemple rectiligne, peut par exemple s'étendre sur une longueur *t,* correspondant par exemple à plus de la moitié de la longueur totale *l* de l'élément d'application. La longueur totale *l* est par exemple supérieure ou égale à 1,5 mm, la longueur *t* de la portion principale 22 étant par exemple supérieure à la somme de la largeur d'une face 19 et de la longueur d'une branche 18.

La face sous-jacente 19 s'étend sur une longueur *f*, qui est strictement inférieure à la longueur *t* de la portion 22 de l'élément d'application.

Un élément d'application 13 peut présenter, notamment sur la portion principale 22, une largeur *s* supérieure à son épaisseur *e*, comme on le voit notamment sur la figure 3.

Chaque élément d'application 13 peut venir au niveau d'un élément d'application d'une rangée adjacente ou le dépasser, comme illustré à la figure 4. Par « *au niveau de* » il faut comprendre qu'un plan perpendiculaire à l'axe longitudinal de l'élément d'application coupe l'élément d'application de la rangée adjacente.

Les différentes rangées 12 d'éléments d'application 13 peuvent être disposées relativement les unes aux autres de telle sorte que lorsque l'organe d'application 10 est observé de côté, par exemple selon la flèche V de la figure 2, les éléments d'application 13 d'une rangée dépassent d'une distance *d* le plan K tangent à ceux de la rangée adjacente, comme illustré à la figure 4, ce qui peut conférer une action de peignage renforcée à l'organe d'application 10. Ce dépassement *d* peut être par exemple d'au moins 0,5 mm.

Dans l'exemple des figures 1 à 5, l'organe d'application présente quatre faces 100 servant à l'application, définies chacune par au moins une portion des éléments d'application d'une première rangée, en l'espèce la portion 22, et les extrémités 61 des éléments d'application d'une deuxième rangée, adjacente à la base des éléments d'application de la première rangée.

Pour appliquer le produit P, l'utilisateur après avoir extrait l'applicateur 3 du récipient 2, peut amener les éléments d'application 13 d'une rangée au contact des cils, en orientant les éléments d'application 13 par exemple de telle sorte que leur portion principale 22 soit sensiblement tangente aux cils.

Les cils peuvent également être engagés entre les portions d'extrémité 61 des éléments d'application 13 d'une rangée adjacente.

Bien entendu, diverses modifications peuvent être apportées à l'organe d'application 10 sans que l'on sorte du cadre de la présente invention.

Au moins certains éléments d'application 13 peuvent par exemple comporter une portion incurvée 46 entre le coude 17 par lequel ils se raccordent à l'âme 11 et leur extrémité libre 45, comme illustré à la figure 6. Cette portion incurvée 46 peut être convexe du côté de l'âme 11, épousant par exemple la forme d'un arc de cercle ou non.

La figure 6 illustre également la possibilité pour l'organe d'application 10 de présenter des éléments d'application 13 ayant des formes différentes. Tous les éléments d'application 13 d'une même rangée peuvent avoir une même forme ou non et des dimensions identiques ou non.

On a représenté à la figure 6 un cil H venant au contact d'une face d'application de l'organe d'application.

On peut voir que le cil peut se charger en produit en venant au contact des éléments d'application qui lui sont sensiblement parallèles et peut être séparé par les éléments d'application de la rangée adjacente, dont les extrémités lui sont sensiblement perpendiculaires.

On a illustré à la figure 7 la possibilité pour au moins un élément d'application 13 de présenter une forme ondulée, notamment sur sa portion principale 22 s'étendant entre le coude 17 et son extrémité libre 45.

Les éléments d'application peuvent présenter des extrémités libres qui présentent des formes variées. Les éléments d'application 13 peuvent avoir subi un traitement destiné à modifier leur forme et/ou leur état de surface, par exemple un traitement de meulage ou de fonte à chaud.

On a illustré à la figure 8 la possibilité pour au moins un élément d'application 13 de présenter une extrémité coudée, à la figure 9 une extrémité élargie, par exemple en forme de boule 47, et à la figure 10 une extrémité présentant une fourche 48.

Au moins un élément d'application 13 peut être ajouré. L'ajour est par exemple situé au niveau du coude 17, comme illustré à la figure 11, ou de la portion principale 22.

La surface enveloppe de l'organe d'application 10 peut présenter diverses formes, étant par exemple sur au moins une portion de sa longueur cylindrique de section transversale circulaire ou non, notamment cylindrique de section transversale polygonale.

Sur la figure 13, on a illustré la possibilité pour la surface enveloppe E de l'organe d'application 10 de présenter une forme non symétrique par rapport à l'axe longitudinal Y de la partie distale de la tige 4, par exemple droite d'un côté et oblique du côté opposé, et sur la figure 14, la possibilité pour la surface enveloppe E de présenter une section transversale non constante, par exemple en forme de cacahuète ou autre.

Le cercle enveloppe C peut présenter un rayon qui varie, en fonction de la position sur l'axe longitudinal X. Ainsi, la longueur des éléments d'application 13 peut varier le long de l'axe longitudinal X tout en restant par exemple supérieure au rayon du cercle enveloppe passant par l'extrémité libre de l'élément d'application concerné.

Sur la figure 15, on voit que l'organe d'application 10 peut comporter une tête 50, laquelle peut être par exemple de forme pyramidale, tronconique ou conique.

On a également illustré à la figure 15 la possibilité de fixer l'organe d'application 10 sur la tige 4 au moyen d'un embout 51 de l'organe d'application 10, engagé dans une pièce 52 comportant une portion flexible 53 pouvant fléchir lors de l'utilisation de l'organe d'application 10 pour appliquer un produit sur les cils et/ou les sourcils et/ou lors de l'extraction de l'organe d'application 10 du récipient 2 contenant le produit P.

La pièce 52 peut être rapportée sur le reste de la tige 4 grâce à un embout 55 ou en variante la tige 4 est réalisée d'une seule pièce par moulage de matière plastique avec la portion flexible 53.

On a illustré à la figure 12 la possibilité pour des éléments d'application 13 appartenant à des rangées 12 différentes de se croiser lorsque l'organe d'application 10 est observé selon son axe longitudinal.

Les éléments d'application 13 peuvent être d'épaisseur *e* constante ou non.

Les éléments d'application 13 peuvent comporter des aspérités, le cas échéant, ce qui peut accroître la quantité de produit retenu par capillarité sur l'organe d'application 10.

Le cas échéant, deux éléments d'application 13 consécutifs d'une rangée 12 peuvent avoir des bases 40 qui se touchent, les branches 18 s'élargissant par exemple en direction de l'âme pour former un V entre elles, lorsque l'organe d'application est observé de côté, comme selon la flèche V de la figure 2.

Les éléments d'application 13 peuvent être tous de même longueur *l* ou en variante présenter des longueurs différentes. Les coudes 17 peuvent être identiques ou différents.

Les éléments d'application 13 et/ou l'âme 11 peuvent comporter un flocage.

L'interstice entre deux éléments d'application consécutifs d'une rangée 12 peut être d'une largeur constante ou variable.

L'extrémité libre des éléments d'application 13 est de préférence plus fine que leur base.

D'autres organes d'essorage que celui illustré à la figure 1 sont utilisables, par exemple ceux comportant un bloc de mousse ou une lèvre ondulée ou ceux qui sont réglables.

L'applicateur selon l'invention peut être utilisé par exemple dans un dispositif de conditionnement et d'application comportant un récipient ayant au moins une cloison mobile permettant de forcer le produit à s'écouler à travers une chambre contenant un l'organe d'application. Un tel dispositif peut permettre de mélanger plusieurs phases du produit avant son prélèvement.

L'axe longitudinal X de l'organe d'application 10 peut être non rectiligne.

On a représenté à la figure 16 un organe d'application dont l'âme 11 présente une section transversale sensiblement triangulaire, avec trois rangées 12 d'éléments d'application 13.

La figure 18 illustre la possibilité d'avoir un organe d'application qui comporte des éléments d'application 13 ayant des longueurs différentes *l₁* et *l₂* dans l'exemple illustré. Il peut en résulter des valeurs de dépassement *d₁* et *d₂* différentes selon les rangées d'éléments d'application considérées. Les éléments d'application peuvent encore, dans une variante non illustrée, avoir des portions coudées ayant des branches 18 de longueurs différentes.

Dans la variante illustrée la figure 19, les éléments d'application 13 présentent la même longueur mais les valeurs de dépassement d sont différentes selon les faces de l'organe d'application considérées, en raison de la forme de l'âme 11, qui est par exemple de section transversale rectangulaire.

L'axe longitudinal X de l'âme peut être non rectiligne, comme illustré à la figure 21.

L'axe longitudinal X de l'âme peut également faire un angle avec l'axe longitudinal Z de la tige, comme illustré à la figure 22, l'axe X pouvant dans ce cas être rectiligne ou non, l'angle précité étant par exemple compris entre 1 et 15°.

On peut combiner entre elles les particularités de réalisation des différentes variantes représentées sur le dessin, au sein de variantes non illustrées.

L'âme peut être évidée afin de recevoir un insert de dureté différente.

Les éléments d'application peuvent se raccorder à une paroi commune aux éléments d'application, remplaçant les branches 18, et se raccordant perpendiculairement à la face correspondante de l'âme.

L'expression « comportant un » doit être comprise comme étant synonyme de « comportant au moins un », sauf si le contraire est spécifié.

## Revendications

1. Applicateur pour appliquer un produit sur les cils et/ou les sourcils, comportant un organe d'application (10) comportant une âme (11) et des rangées (12) d'éléments d'application se raccordant à l'âme, l'âme définissant des faces (19), au moins une première rangée (12) **caractérisé en ce que** la rangée comporte des éléments d'application se raccordant par une portion coudée (17) à l'âme et au moins un élément d'application comporte une portion (22), située entre la portion coudée et son extrémité libre, s'étendant en regard d'une face respective sous-jacente de l'âme et parallèlement à cette face.

2. Applicateur selon la revendication 1, l'organe d'application ayant au moins deux faces (100) servant à l'application, définie chacune au moins par une portion au moins des éléments d'application d'une rangée et au moins des extrémités d'éléments d'application d'une autre rangée.

3. Applicateur selon la revendication 1 ou 2, l'âme (11) étant de section transversale polygonale et ladite portion (22) du au moins un élément d'application étant sensiblement rectiligne.

4. Applicateur selon l'une quelconque des revendications 1 à 3, les portions coudées étant coudées sensiblement à angle droit.

5. Applicateur selon l'une quelconque des revendications 1 à 4, au moins un premier élément d'application d'une rangée se situant au niveau d'un élément d'application d'une autre rangée ou le dépassant, un plan perpendiculaire à l'axe longitudinal du premier élément d'application intersectant sans franchir l'âme le deuxième élément d'application.

6. Applicateur selon l'une quelconque des revendications précédentes, chaque élément d'application d'une rangée comportant une portion (22) s'étendant en regard et sensiblement parallèlement à une face sous-jacente de l'âme.

7. Applicateur selon l'une quelconque des revendications 1 à 6, au moins un élément d'application s'étendant autour de l'âme tout en étant éloigné de celle-ci à son extrémité libre (45) d'une distance (*m*) inférieure ou égale au quart de la longueur (*l*) de cet élément d'application, la distance étant mesurée dans un plan perpendiculaire à l'axe longitudinal de l'organe d'application.

8. Applicateur selon l'une quelconque des revendications 1 à 7, l'organe d'application présentant sur au moins une portion (*v*) de sa longueur une section transversale définissant un cercle enveloppe (C) circonscrit à l'organe d'application, au moins un élément d'application sur cette portion (*v*) présentant une longueur (*l*) supérieure ou égale au rayon (R) du cercle enveloppe (C) et ayant une extrémité libre (45) éloignée de l'âme d'une distance (*m*) inférieure ou égale à la moitié du rayon (R) du cercle enveloppe (C), notamment en tout point.

9. Applicateur selon l'une quelconque des revendications précédentes, les éléments d'application d'au moins deux rangées étant orientés dans le même sens giratoire (G) autour de l'axe longitudinal (X) de l'âme.

10. Applicateur selon l'une quelconque des revendications précédentes, au moins un élément d'application (13) se raccordant sensiblement perpendiculairement à une face correspondante (19) de l'âme (11).

11. Applicateur selon l'une quelconque des revendications précédentes, la longueur (*t*) de la portion (22) d'un élément d'application (13) s'étendant sensiblement parallèlement à une face sous-jacente de l'âme étant supérieure ou égale au quart de la longueur totale (*l*) dudit élément d'application.

12. Applicateur selon l'une quelconque des revendications précédentes, la longueur (*t*) de la portion (22) d'un élément d'application (13) s'étendant sensiblement parallèlement à une face sous-jacente de l'âme étant strictement supérieure à la longueur (*f*) de ladite face sous jacente.

13. Applicateur selon l'une quelconque des revendications précédentes, l'organe d'application (10) présentant, lorsqu'observé de côté perpendiculairement à son axe longitudinal, au moins un élément d'application (13) appartenant à une rangée (12) d'éléments d'application, cet élément d'application dépassant au moins un élément d'application d'une rangée d'éléments d'application adjacente, notamment sur une distance (*d*) d'au moins 0,5 mm.

14. Applicateur selon l'une quelconque des revendications précédentes, comportant au moins un élément d'application (13) s'étendant angulairement autour de l'axe longitudinal (X) de l'âme sur un angle (γ) d'au moins 45°, mieux 60° ou plus.

15. Applicateur selon l'une quelconque des revendications précédentes, au moins un élément d'application s'étendant autour de l'âme en étant éloigné de celle-ci en
tout point de sa longueur, d'une distance inférieure ou égale au quart de sa longueur.

## Patentansprüche

1. Applikator zum Auftrag eines Produkts auf die Wimpern und/oder die Augenbrauen, umfassend ein Auftragsorgan (10), das einen Steg (11) und Reihen (12) von Auftragselementen umfasst, die am Steg angeschlossen sind, wobei der Steg Seiten (19), mindestens eine erste Reihe (12) definiert, **dadurch gekennzeichnet, dass** die Reihe Auftragselemente umfasst, die durch einen gebogenen Abschnitt (17) am Steg angeschlossen sind, und mindestens ein Auftragselement einen Abschnitt (22), zwischen dem gebogenen Abschnitt und seinem freien Ende umfasst, das sich in Bezug auf eine entsprechende darunterliegende Fläche des Stegs und parallel zu dieser Seite erstreckt.

2. Applikator nach Anspruch 1, wobei das Anwendungsorgan mindestens zwei Flächen (100) hat, die zum Auftrag dienen, die jede mindestens durch mindestens einen Abschnitt von Auftragselementen einer Reihe und mindestens Enden von Auftragselementen einer anderen Reihe definiert sind.

3. Applikator nach Anspruch 1 oder 2, wobei der Steg (11) einen vieleckigen Querschnitt hat und der Abschnitt (22) des mindestens einen Auftragselements im Wesentlichen geradlinig ist.

4. Applikator nach einem der Ansprüche 1 bis 3, wobei die gebogenen Abschnitte im Wesentlichen im rechten Winkel gebogen sind.

5. Applikator nach einem der Ansprüche 1 bis 4, wobei sich mindestens ein erstes Auftragselement einer Reihe auf Ebene eines Auftragselements einer anderen Reihe auf einer senkrechten Ebene zur Längsachse des ersten Auftragselements befindet oder dieses überragt, das den Steg des zweiten Auftragselements schneidet, ohne ihn zu überqueren.

6. Applikator nach einem der vorherigen Ansprüche, wobei jedes Auftragselement einer Reihe einen Abschnitt (22) umfasst, der sich in Bezug auf und im Wesentlichen parallel zur einer darunterliegenden Fläche des Stegs erstreckt.

7. Applikator nach einem der Ansprüche 1 bis 6, wobei sich mindestens ein Auftragselement um den Steg erstreckt und von diesem an seinem freien Ende (45) mit einem Abstand *(m)* kleiner oder gleich einem Viertel der Länge (*l*) von diesem Auftragselement entfernt ist, wobei der Abstand auf einer senkrechten Ebene zur Längsachse des Auftragsorgans gemessen wird.

8. Applikator nach einem der Ansprüche 1 bis 7, wobei das Auftragsorgan an mindestens einem Abschnitt (*v*) seiner Länge einen Querschnitt aufweist, der einen Hüllkreis (C) am Umkreis des Auftragsorgans definiert, wobei mindestens ein Auftragselement an diesem Abschnitt (*v*) eine Länge (*l*) aufweist, die größer oder gleich dem Radius (R) des Hüllkreises (C) ist und ein freies Ende (45) entfernt vom Steg in einem Abstand (*m*) hat, der kleiner oder gleich der Hälfte des Radius (R) des Hüllkreises (C) ist, besonders an allen Stellen.

9. Applikator nach einem der vorherigen Ansprüche, wobei die Auftragselemente von mindestens zwei Reihen in derselben Drehrichtung (G) um die Längsachse (X) des Stegs ausgerichtet sind.

10. Applikator nach einem der vorherigen Ansprüche, wobei mindestens ein Auftragselement (13) im Wesentlichen senkrecht zu einer entsprechenden Fläche (19) des Stegs (11) angeschlossen ist.

11. Applikator nach einem der vorherigen Ansprüche, wobei sich die Länge (*t*) des Abschnitts (22) eines Auftragselements (13) im Wesentlichen parallel zu einer darunterliegenden Fläche des Stegs erstreckt und größer oder gleich einem Viertel der Gesamtlänge (*l*) des Auftragselements ist.

12. Applikator nach einem der vorherigen Ansprüche, wobei sich die Länge (*t*) des Abschnitts (22) eines Auftragselements (13) im Wesentlichen parallel zu einer darunterliegenden Fläche des Stegs erstreckt und genau genommen größer als die Länge (/) der darunterliegenden Fläche ist.

13. Applikator nach einem der vorherigen Ansprüche, wobei das Auftragsorgan (10) betrachtet von der senkrechten Seite zu seiner Längsachse mindestens ein Auftragselement (13) aufweist, das zu einer Reihe (12) von Auftragselementen gehört, wobei dieses Auftragselement über mindestens ein Auftragselement einer anliegenden Reihe von Auftragselemente hervorragt, besonders über eine Strecke (*d*) von mindestens 0,5 mm.

14. Applikator nach einem der vorherigen Ansprüche, umfassend mindestens ein Auftragselement (13), das sich winkelförmig um die Längsachse (X) des Stegs in einem Winkel (γ) von mindestens 45°, besser 60° oder mehr erstreckt.

15. Applikator nach einem der vorherigen Ansprüche, wobei sich mindestens Auftragselement um den Steg erstreckt und an allen Punkte seiner Länge davon in einem Abstand entfernt ist, der kleiner oder gleich einem Viertel seiner Länge ist.

## Claims

1. An applicator for applying a product to the eyelashes and/or the eyebrows, including an applicator member (10) comprising a core (11) and rows (12) of applicator elements that are connected to the core, said core defining faces (19), at least a first row (12), **characterized in that** the row comprises applicator elements that are connected to the core via a bend portion (17), and at least one of the applicator elements comprises a portion (22), situated between the bend portion and its free end, that extends facing a respective underlying face of the core and parallel to that face.

2. The applicator according to claim 1, the applicator member having at least two faces (100) that are used for application, each face being defined by at least one portion at least of the applicator elements of one row, and by at least ends of applicator elements of another row.

3. The applicator according to claim 1 or 2, the core (11) having a polygonal cross-section, and said portion (22) of the at least one applicator element being substantially rectilinear.

4. The applicator according to any one of claims 1 to 3, the bend portions bending substantially at right angles.

5. The applicator according to any one of claims 1 to 4, at least a first applicator element of one row being situated level with an applicator element of another row or extending beyond it, a plane that is perpendicular to the longitudinal axis of the first applicator element intersecting the second applicator element without passing through the core.

6. The applicator according to any one of the preceding claims, each applicator element of a row having a portion (22) that extends substantially parallel to and facing an underlying face of the core.

7. The applicator according to any one of claims 1 to 6, at least one applicator element extending around the core with its free end (45) being spaced apart from said core by a distance (*m*) that is less than or equal to one fourth of the length (*l*) of the applicator element, the distance being measured in a plane that is perpendicular to the longitudinal axis of the applicator member.

8. The applicator according to any one of claims 1 to 7, the applicator member presenting, over at least a fraction (*v*) of its length, a cross-section that defines an envelope circle (C) that circumscribes the applicator member, at least one applicator element along said fraction (*v*) presenting a length (*l*) that is greater than or equal to the radius (R) of the envelope circle (C), and having a free end (45) that is spaced apart from the core by a distance (*m*) that is less than or equal to half the radius (R) of the envelope circle (C), in particular at all points.

9. The applicator according to any one of the preceding claims, the applicator elements of at least two rows being oriented in the same gyratory direction (G) around the longitudinal axis (X) of the core.

10. The applicator according to any one of the preceding claims, at least one applicator element (13) being connected substantially perpendicularly to a corresponding face (19) of the core (11).

11. The applicator according to any one of the preceding claims, the length (t) of the portion (22) of an applicator element (13) extending substantially parallel to an underlying face of the core being greater than or equal to one fourth of the total length (*l*) of said applicator element.

12. The applicator according to any one of the preceding claims, the portion (22) of an applicator element (13) extending substantially parallel to an underlying face of the core having a length (*t*) which is strictly greater than the length (f) of said underlying face.

13. The applicator according to any one of the preceding claims, the applicator member (10) having, when observed from the side, perpendicularly to its longitudinal axis, at least one applicator element (13) belonging to a row (12) of applicator elements, this applicator element projecting beyond at least one applicator element of an adjacent row of applicator elements, in particular over a distance (*d*) of at least 0.5 mm.

14. The applicator according to any one of the preceding claims, comprising at least one applicator element (13) that extends angularly about the longitudinal axis (X) of the core over an angle (γ) of at least 45°, preferably 60° or more.

15. The applicator according to any one of the preceding claims, at least one applicator element extending around the core with its entire length being spaced apart from said core by a distance that is less than or equal to one fourth of its length.
